# EUROPÄISCHE PATENTSCHRIFT

(11) **EP 4 287 909 B1**
(45) Veröffentlichungstag und Bekanntmachung des Hinweises auf die Patenterteilung: **11.12.2024**
(21) Anmeldenummer: 22708786.3
(22) Anmeldetag: 03.02.2022
(51) Int. Cl.: A47C 7/40, A47C 31/11

(54) **STUHLTRANSPORTSYSTEM**
CHAIR TRANSPORT SYSTEM
SYSTEME DE TRANSPORT DE CHAISE

(30) Priorität: 04.02.2021 DE 202021100571 U
(43) Veröffentlichungstag der Anmeldung: 13.12.2023
(73) Patentinhaber: Schaber, Philipp, 87700 Memmingen (DE)
(72) Erfinder: Schaber, Philipp, 87700 Memmingen (DE)
(74) Vertreter: Patentanwälte Olbricht, Buchhold, Keulertz Partnerschaft mbB
(86) Internationale Anmeldenummer: PCT/EP2022/052648
(87) Internationale Veröffentlichungsnummer: WO 2022/167554

(56) Entgegenhaltungen:
- CN-U- 207 693 272
- DE-A1- 102008 000 736
- IT-A1- BO20 110 434
- JP-U- S50 102 765
- US-A1- 2003 079 441
- US-B1- 10 640 286

## Beschreibung

Die Erfindung betrifft ein Stuhltransportsystem für den Transport eines Stuhls.

Stühle werden üblicherweise verwendet, damit sich eine Person daraufsetzen kann. Derartige Stühle werden insbesondere auch bei Veranstaltungen verwendet, wobei sich beispielsweise Bediener von Ton- oder Lichtmischpulten auf Stühle setzen, welche vor derartigen Pulten angeordnet sind. Dementsprechend ist es vorteilhaft, solche Stühle zusammen mit anderer Ausrüstung für Veranstaltungen zu transportieren. Ausrüstung wie beispielsweise Mischpulte oder Lautsprecher werden dabei typischerweise in geeigneten Transportcases verpackt oder sind bereits als Transportcase ausgebildet, wobei solche Transportcases üblicherweise drehbare Rollen haben, so dass sie einfach geschoben und auch auf Fahrzeuge verladen werden können.

Es hat sich gezeigt, dass Stühle bei derartigen Transporten typischerweise ein Problem darstellen, da sie weniger robust sind und sich nicht so einfach verstauen lassen wie übliche Transportcases.

Das Dokument IT BO 2011 0434 A1 zeigt ein variabel konfigurierbares Möbelstück.

Das Dokument US 10,640,286 B1zeigt ein Paket mit Seitenwänden, welche einen Aufnahmebereich umgeben.

Das Dokument JP S 50102765 U zeigt einen schwenkbaren Bürostuhl.

Das Dokument US 2003/079441 A1 zeigt ein Verfahren zum Versenden eines Möbelstücks.

Das Dokument CN 207693272 U zeigt einen klappbaren funktionalen Stuhl.

Das Dokument DE 10 2008 000 736 A1 zeigt einen Stuhl mit einstellbarer Rückenlehne.

Es ist deshalb eine Aufgabe der Erfindung, einen Vorschlag bereitzustellen, welches einen besseren Transport zumindest eines Stuhles erlaubt.

Dies wird erfindungsgemäß durch ein Stuhltransportsystem gemäß Anspruch 1 erreicht. Vorteilhafte Ausgestaltungen sind in den Unteransprüchen beansprucht.

Die Erfindung betrifft ein Stuhltransportsystem, das für den Transport eines Stuhls vorgesehen ist. Ein Stuhltransportsystem weist ein Transportcase und einen Stuhl auf. Das Transportcase weist einen Aufnahmeraum auf, der von Seitenwänden und einer Kopfplatte begrenzt ist. Der Stuhl weist ein Gestell auf, an dessen Gestellarmen je mindestens eine drehbar gelagerte Rolle vorgesehen ist. Das Gestell trägt zumindest eine Sitzfläche. In einer Transportstellung taucht der Stuhl größtenteils in den Aufnahmeraum ein und der Stuhl ist mit einer Verbindungsvorrichtung mittelbar oder unmittelbar mit dem Transportcase verbunden. Das System stützt sich über die Rollen des Stuhls am Boden ab.

Mittels eines solchen Stuhltransportsystems ist ein wesentlich einfacherer Transport eines Stuhls im Rahmen eines Transports von anderem Equipment für Veranstaltungen wie beispielsweise Konzerte oder Messen möglich. Das Transportcase ist typischerweise mit einer einfachen, beispielsweise quaderförmigen, Außenform ausgestattet, so dass es ebenso wie andere Transportcases für Einrichtungen wie Mischpulte oder Bühnenbeleuchtung transportiert werden kann. Durch die Rollen des Stuhls kann das Transportcase in einfacher Weise auf einem Boden verfahren werden, ebenso wie andere Transportcases verfahren werden, und kann somit in den normalen Arbeitsablauf zum Verstauen und Ausladen derartiger Transportcases integriert werden. Eine Beschädigung des Stuhls während des Transports wird ausgeschlossen, da der Stuhl von dem Transportcase geschützt wird.

Ein Transportcase ist insbesondere eine stabile Einrichtung, welche zum Umschließen eines anderen Gegenstands dient. Typischerweise wird das Transportcase von den bereits erwähnten Seitenwänden begrenzt, welche zumindest an fünf oder auch an sechs Seiten das Transportcase stabil nach außen hin abschließen. Dabei ist es auch typischerweise unproblematisch, wenn ein solches Transportcase gegen ein anderes Transportcase oder gegen eine andere Einrichtung wie beispielsweise gegen eine Begrenzung eines Laderaums eines LKWs stößt, da die Seitenwände für derartige Beanspruchungen ausgelegt sind. Gleiches gilt für die bereits erwähnte Kopfplatte.

Die Gestellarme können insbesondere als Teil des Gestells aufgefasst werden, wobei typischerweise an je einem Gestellarm eine drehbar gelagerte Rolle vorgesehen ist. Beispielsweise können fünf Gestellarme verwendet werden. Auch eine andere Anzahl kann jedoch verwendet werden. Die Sitzfläche wird typischerweise vom Gestell getragen und dient dazu, dass sich ein Benutzer auf den Stuhl setzen kann. Das Gestell überträgt in diesem Fall typischerweise die Kraft von der Sitzfläche zu den Gestellarmen und weiter zu den Rollen.

Das Stuhltransportsystem weist erfindungsgemäß eine Bodenplatte auf, die in der Transportstellung den Aufnahmeraum abdeckt und mindestens eine Öffnung aufweist, durch die ein Teil des Gestells hervorsteht. Dadurch kann die Bodenplatte das Transportcase nach unten hin abschließen und trotzdem kann die bereits erwähnte Funktionalität vollumfänglich erhalten bleiben. Für die Bodenplatte gilt grundsätzlich das, was bereits weiter oben für die Seitenwände und die Kopfplatte erwähnt wurde. Die Öffnung kann beispielsweise komplementär zu dem Gestell bzw. zu den Gestellarmen ausgebildet sein, so dass sie zumindest den überwiegenden Teil einer Unterseite des Transportcases abdeckt, jedoch ein Hervorstehen wesentlicher Teile des Stuhls ermöglicht.

Die Erfindung umfasst daher zwei Varianten. Bei der ersten nicht erfindungsgemäßen Variante wird das Transportcase ohne Bodenplatte genutzt, bei der zweiten erfindungsgemäßen Variante mit Bodenplatte.

Bevorzugt stehen zumindest die Rollen durch die mindestens eine Öffnung nach unten hervor. Dadurch können diese auf einem Boden verfahren werden, was ein besonders einfaches Verschieben oder Verfahren des Transportcases ermöglicht.

Die Verbindungsvorrichtung kann insbesondere zumindest eine Verbindungsanordnung umfassen, die mehrteilig ausgebildet ist, und die Verbindungsanordnung kann insbesondere zumindest aus einem Zugteil und einem Hakenteil bestehen, wobei das Zug- oder Hakenteil an der Seitenwand und das Haken- bzw. Zugteil an der Bodenplatte, dem Gestell oder dem Stuhl angeordnet ist. Anders ausgedrückt kann insbesondere ein Hakenteil oder ein Zugteil am Stuhl angeordnet sein, und das dazu komplementäre Teil kann an mindestens einer der Seitenwände angebracht sein. Dadurch kann der Stuhl zuverlässig in dem Transportcase gehalten werden.

Insbesondere können auch mehrere solcher Verbindungsvorrichtungen verwendet werden. Dadurch kann die Stabilität noch weiter erhöht werden. Insbesondere kann auf diese Weise vorgesehen sein, dass Stuhl und Transportcase nicht mehr relativ zueinander verschiebbar sind, zumindest nicht ohne Lösen der Verbindungsvorrichtungen.

Der Stuhl weist ein Gestell auf, an dessen Gestellarmen je mindestens eine drehbar gelagerte Rolle vorgesehen ist. Das Gestell trägt zumindest eine Sitzfläche und eine Rückenlehne, wobei die Rückenlehne gemäß einer Ausführung über ein Drehgelenk mit der Sitzfläche verbunden ist und in der Transportstellung die Rückenlehne auf die Sitzfläche klappbar ist. Dies ermöglicht es, den Stuhl in eine Transportstellung zu verbringen, in welcher er besonders gut in das bereits weiter oben erwähnte Transportcase des Stuhltransportsystems passt. Dadurch kann das Transportcase im Vergleich zu sonstigen Ausführungen verkleinert werden. Das Gelenk kann insbesondere so ausgebildet sein, dass Rückenlehne und Sitzfläche zumindest im Wesentlichen parallel zueinander ausgerichtet sein können, wenn der Stuhl in die Transportstellung verbracht wird.

Der Stuhl weist ein Gestell auf, an dessen Gestellarmen je mindestens eine drehbar gelagerte Rolle vorgesehen ist. Das Gestell trägt zumindest eine Sitzfläche und eine Rückenlehne. Insbesondere kann eine Steckverbindung zwischen der Rückenlehne und der Sitzfläche vorgesehen sein und die Rückenlehne kann in der Transportstellung in einer Aufbewahrungsvorrichtung des Stuhls angeordnet sein. Insbesondere kann der Stuhl eine solche Aufbewahrungsvorrichtung aufweisen. Dadurch wird ebenfalls eine besonders kompakte Transportstellung des Stuhls ermöglicht, welche zum Transport in einem erwähnten Transportcase besonders geeignet ist, da besonders wenig Platz hierfür benötigt wird. Insbesondere kann die Aufbewahrungsvorrichtung auf oder unter der Sitzfläche oder am Gestell oder an einem der Gestellarme vorgesehen sein. Beispielsweise kann die Aufbewahrungsvorrichtung als Halterung für die Rückenlehne ausgebildet sein, welche einen vorteilhaften Transport ermöglicht.

Der Stuhl kann insbesondere mindestens eine, vorzugsweise zwei, Armlehnen aufweisen, welche seitlich neben der Sitzfläche angeordnet sein können. Diese können insbesondere den Sitzkomfort erhöhen, können jedoch auch für zusätzliche Stabilität beim Transport sorgen. Armlehne, Sitzfläche, Rückenlehne und/oder Gestell können insbesondere eine Kontaktfläche besitzen, die in der Transportstellung mit dem Transportcase zusammenwirkt. Insbesondere kann eine solche Kontaktfläche mit dem Transportcase unmittelbar in Kontakt kommen.

Dadurch kann eine spielfreie Einpassung erreicht werden, wodurch Stuhl und Transportcase relativ zueinander fixiert werden können.

Die Höhe der Rückenlehne kann insbesondere gleich oder geringer sein wie die Tiefe der Sitzfläche. Dies erlaubt es, die Rückenlehne so über die Sitzfläche zu klappen, dass die Sitzfläche die Ausmaße in horizontaler Richtung definiert, dass mit anderen Worten die Rückenlehne nicht darüber hinaussteht. Damit kann der Transport vereinfacht werden und es kann Platz eingespart werden.

Die Höhe der Armlehne über der Sitzfläche kann insbesondere mindestens der Dicke der Rückenlehne entsprechen. Dadurch kann während eines Transports die Armlehne die obere Begrenzung des Stuhls darstellen und somit die Rückenlehne vor Beschädigungen schützen. Beispielsweise kann die Armlehne an das Transportcase unmittelbar angrenzen.

Das Transportcase weist vorzugsweise zumindest eine Fläche der Kopfplatte oder der Seitenwand auf, die dem Aufnahmeraum zugewandt ist. Diese kann insbesondere mindestens eine Aufnahme aufweisen, die in der Transportstellung mit einem Teil des Stuhls, zum Beispiel der Kontaktfläche oder der Sitzfläche, den Stuhl in dem Transportcase fixierend, zusammenwirken kann. Dadurch kann ein vorteilhafter Transport eines Stuhls erreicht werden, wobei insbesondere die bereits beschriebenen Vorteile erreicht werden können. Insbesondere können Stuhl und Transportcase mit fester Relation zueinander ausgebildet sein, und das Transportcase kann den Stuhl wie bereits beschrieben schützen.

Die Bodenplatte kann insbesondere mehrteilig ausgebildet sein. Dies erlaubt eine einfachere Gestaltung der Bodenplatte und eine einfachere Anpassung an den Stuhl bzw. an Teile des Stuhls, welche durch eine Öffnung der Bodenplatte durchstehen sollen. Auch eine einteilige Ausbildung ist jedoch möglich.

Die Aufnahme kann insbesondere U-förmig ausgebildet sein und dafür vorgesehen sein, die Armlehne in der Transportstellung aufzunehmen. Dies erlaubt ein zuverlässiges Verstauen der Armlehne und kann zusätzlich verwendet werden, um die Positionsbeziehung von Stuhl und Transportcase während des Transports zu definieren.

Die Aufnahme kann insbesondere als in der Kopfplatte angeordnete Ausnehmung ausgebildet sein. Dies erlaubt ein besonders einfaches Einschieben einer Armlehne in die Ausnehmung, indem das Transportcase über den Stuhl übergestülpt wird.

Die Erfindung wird nun anhand der Figuren beschrieben. Dabei zeigen:
Fig. 1: in einer Seitenansicht ein Stuhltransportsystem bestehend aus Stuhl, Transportcase und Bodenplatte im noch nicht zusammen gebauten Zustand,
Fig. 2: in einer Seitenansicht ein Stuhltransportsystem bestehend aus Stuhl, Transportcase und Bodenplatte im zusammen gebauten Zustand (= Transportfall),
Fig. 3: in einer Draufsicht eine Bodenplatte.

Fig. 1 zeigt das Stuhltransportsystem 1 in der noch offenen, nicht verpackten Situation (= Nicht Transportfall), wie sie sich zum Beispiel vor dem Verpacken und Transport oder nach dem Auspacken des Stuhls ergibt. Fig. 1 zeigt mittig einen Stuhl 5, welcher dazu ausgebildet ist, mit einem erfindungsgemäßen Stuhltransportsystem 1 verwendet zu werden. Der Stuhl 5 weist ein Gestell 50 auf, an welchem insgesamt fünf Gestellarme 51 abstehend angebracht sind, wovon drei in Fig. 1 sichtbar sind. An jedem der Gestellarme 51 ist eine jeweilige drehbare Rolle 52 angebracht. Dadurch kann der Stuhl 5 auf einem Untergrund verfahren werden und kann dabei auch gelenkt werden, da sich die Rollen 52 der jeweiligen Fahrtrichtung anpassen können.

Auf dem Gestell 50 ist eine Sitzfläche 53 angeordnet, welche mit dem Gestell 50 verbunden ist. Dies erlaubt es, dass eine Person auf dem Stuhl 5 sitzt. Rückseitig ist dabei eine Rückenlehne 54 angeordnet, welche über ein Drehgelenk 55 mit der Sitzfläche 53 verbunden ist. Dies erlaubt es, die Rückenlehne 54 nach vorne zu klappen, so dass eine Transportstellung eingenommen wird. Dann sind Rückenlehne 54 und Sitzfläche 53 zumindest in etwa parallel zueinander ausgerichtet. Seitlich an der Sitzfläche 53 sind zwei Armlehnen 56 angeordnet, wovon in Fig. 1 nur eine sichtbar ist. Dies erlaubt ein Aufstützen von Armen einer auf dem Stuhl 5 sitzenden Person. Oben auf der Armlehne 56 ist eine Kontaktfläche 57 angeordnet, welche in einem Transportzustand mit einem Transportcase in Eingriff kommen kann.

Unterhalb des Stuhls 5 ist eine Bodenplatte 6 angeordnet, welche eine in Fig. 1 nicht zu sehende Öffnung aufweist, durch welche Teile des Stuhls 5 hindurchtreten können.

Oberhalb des Stuhls ist ein Transportcase 3 mit Seitenwänden 31 und einer Kopfplatte 32 gezeigt. Die Kopfplatte 32 schließt das Transportcase 3 nach oben hin ab. Die Seitenwände 31 begrenzen es auf allen vier Seiten seitlich. Seitenwände 31 und Kopfplatte 32 umschließen den Aufnahmeraum 30. Wie durch eine Zusammenschau der Fig. 1 und 2 gezeigt werden kann, kann das Transportcase 3 auf die Bodenplatte 6 aufgesetzt werden. Entsprechende Pfeile sind in den Figuren eingezeichnet. Dadurch kann der Stuhl 5 überdeckt werden und kann so wesentlich einfacher transportiert werden. Insbesondere kann vorher die Rückenlehne 54 in eine Transportstellung nach vorne geklappt werden.

Fig. 3 zeigt die Bodenplatte 6 in einer Draufsicht. Dabei ist zu sehen, dass in der Bodenplatte 6 eine Öffnung 60 ausgebildet ist, durch welche die Gestellarme 51 des Stuhls 50 hindurchtreten können. Ebenso können die Rollen 52 des Stuhls nach unten durchtreten, so dass sie nach unten aus der Bodenplatte 6 hervorstehen. Die Öffnung 60 hat dabei die gleiche Form wie die Anordnung der Gestellarme 51, damit diese komplett durch die Öffnung 60 durchtauchen können. Alternativ (hier nicht gezeigt) ist es möglich, dass die Bodenplatte 6 nur für die jeweiligen Rollen 52 des Stuhls eine Mehrzahl von Öffnungen besitzt.

Fig. 4 zeigt ein zusammengebautes Stuhltransportsystem 1. Dabei sind ein Stuhl 5 gemäß Fig. 1 in Transportstellung, eine Bodenplatte 6 und ein Transportcase 3 gemäß Fig. 2 so zusammengebaut, dass der Stuhl 5 weit überwiegend vom Transportcase 3 umschlossen wird, also in den Aufnahmeraum 30 einsteht, und lediglich die Rollen 52 nach unten hervorstehen. Somit kann das Transportcase 3 den Stuhl 5 beim Transport schützen und kann dabei insbesondere auch dafür sorgen, dass der Stuhl 5 zusammen mit dem Transportcase 3 ebenso wie andere Transportcases, welche für Veranstaltungen verwendet werden, verfahren und transportiert werden kann. Beschädigungen des Stuhls 5 während des Transports werden dadurch wirkungsvoll vermieden.

Wie in Fig. 4 weiter zu sehen ist, liegt die Rückenlehne 54 in etwa parallel auf der Sitzfläche 53 auf. Dies reduziert die Höhe. Die Kontaktfläche 57 der Armlehne 56 weist nach oben und die Kopfplatte 32 des Transportcases 3 liegt unmittelbar auf der Kontaktfläche 57 der Armlehne 56 auf. Dies erlaubt eine definierte Positionsbeziehung zwischen Transportcase 3 und Stuhl 5. Zusätzlich können nicht gezeigte Verbindungsanordnungen, welche beispielsweise jeweils Zugteil und Hakenteil aufweisen können, an dem Stuhl 5 und an dem Transportcase 3 ausgebildet sein. Damit können Transportcase 3 und Stuhl 5 noch besser miteinander verbunden werden.

### Bezugszeichenliste

- 1: Stuhltransportsystem
- 3: Transportcase
- 5: Stuhl
- 6: Bodenplatte
- 31: Seitenwände
- 32: Kopfplatte
- 50: Gestell
- 51: Gestellarme
- 52: Rollen
- 53: Sitzfläche
- 54: Rückenlehne
- 55: Gelenk
- 56: Armlehnen
- 57: Kontaktfläche
- 60: Öffnung

## Patentansprüche

1. Stuhltransportsystem (1), das für den Transport eines Stuhles (5) vorgesehen ist, aufweisend ein Transportcase (3) und einen Stuhl (5), wobei das Transportcase (3) einen Aufnahmeraum (30) aufweist, der von Seitenwänden (31) und einer Kopfplatte (32) begrenzt ist und der Stuhl (5) ein Gestell (50) aufweist, an dessen Gestellarme (51) je mindestens eine drehbar gelagerte Rolle (52) vorgesehen ist und das Gestell (50) zumindest eine Sitzfläche (53) trägt und in der Transportstellung der Stuhl (5) größtenteils in den Aufnahmeraum (30) eintaucht und der Stuhl (5) mit einer Verbindungsvorrichtung mittelbar oder unmittelbar mit dem Transportcase (3) verbunden ist und das System (1) sich über die Rollen (52) des Stuhles (5) am Boden abstützt,
**dadurch gekennzeichnet, dass** das Stuhltransportsystem (1) eine Bodenplatte (6) aufweist, die in der Transportstellung den Aufnahmeraum (30) abdeckt und mindestens eine Öffnung (60) aufweist, durch die ein Teil des Gestells (50) hervorsteht.

2. Stuhltransportsystem nach Anspruch 1, **dadurch gekennzeichnet, dass** zumindest die Rollen (52) durch die mindestens eine Öffnung (60) nach unten hervorstehen.

3. Stuhltransportsystem nach einem der vorhergehenden Ansprüche, **dadurch gekennzeichnet, dass** die Verbindungsvorrichtung zumindest eine Verbindungsanordnung umfasst, die mehrteilig ausgebildet ist und die Verbindungsanordnung zumindest aus einem Zugteil und einem Hakenteil besteht, wobei das Zug- oder Hakenteil an der Seitenwand (31) und das Haken- bzw. Zugteil an der Bodenplatte (6), dem Gestell (50) oder dem Stuhl (5) angeordnet ist.

4. Stuhltransportsystem nach einem der vorhergehenden Ansprüche, **dadurch gekennzeichnet, dass** die Rückenlehne (54) über ein Drehgelenk (55) mit der Sitzfläche (53) verbunden ist und in der Transportstellung die Rückenlehne (54) auf die Sitzfläche (53) klappbar ist.

5. Stuhltransportsytem nach einem der vorhergehenden Ansprüche 1 bis 3, **dadurch gekennzeichnet, dass** eine Steckverbindung zwischen der Rückenlehne (54) und der Sitzfläche (53) vorgesehen ist und die Rückenlehne (54) in der Transportstellung in einer Aufbewahrungsvorrichtung des Stuhles (5) angeordnet ist.

6. Stuhltransportsystem nach Anspruch 5, **dadurch gekennzeichnet, dass** die Aufbewahrungsvorrichtung auf oder unter der Sitzfläche (53) oder am Gestell (50) bzw. an einem der Gestellarme (51) vorgesehen ist.

7. Stuhltransportsystem nach einem der vorhergehenden Ansprüche 4 bis 6, **dadurch gekennzeichnet, dass** der Stuhl (5) mindestens eine, oder zwei Armlehnen (56) aufweist, die seitlich neben der Sitzfläche (53) angeordnet ist/sind.

8. Stuhltransportsystem nach einem der vorhergehenden Ansprüche 4 bis 7, **dadurch gekennzeichnet, dass** die Armlehne (56), Sitzfläche (53), Rückenlehne (54) und/oder Gestell (50) eine Kontaktfläche (57) besitzt, die in der Transportstellung mit dem Transportcase (3) zusammenwirkt.

9. Stuhltransportsystem nach einem der vorhergehenden Ansprüche 4 bis 8, **dadurch gekennzeichnet, dass** die Höhe der Rückenlehne (54) gleich oder geringer ist wie die Tiefe der Sitzfläche (53).

10. Stuhltransportsystem nach einem der vorhergehenden Ansprüche 4 bis 9, **dadurch gekennzeichnet, dass** die Höhe der Armlehne (56) über der Sitzfläche (53) mindestens der Dicke der Rückenlehne (54) entspricht.

11. Stuhltransportsystem nach einem der vorhergehenden Ansprüche 1 bis 3, **dadurch gekennzeichnet, dass** zumindest eine Fläche der Kopfplatte (32) oder der Seitenwand (31), die dem Aufnahmeraum (30) zugewandt ist, mindestens eine Aufnahme aufweist, die in der Transportstellung mit einem Teil des Stuhles (5), zum Beispiel der Kontaktfläche (57) oder der Sitzfläche (53), den Stuhl (5) in dem Transportcase (3) fixierend, zusammenwirkt.

12. Stuhltransportsystem nach Anspruch 11, **dadurch gekennzeichnet, dass** die Bodenplatte (6) mehrteilig ausgebildet ist.

13. Stuhltransportsystem nach einem der vorhergehenden Ansprüche 11 und 12, **dadurch gekennzeichnet, dass** die Aufnahme U-förmig ausgebildet ist und dafür vorgesehen ist, die Armlehne (56) in der Transportstellung aufzunehmen.

14. Stuhltransportsystem nach einem der vorhergehenden Ansprüche 11 bis 13, **dadurch gekennzeichnet, dass** die Aufnahme als in der Kopfplatte (32) angeordnete Ausnehmung ausgebildet ist.

## Claims

1. Chair transport system (1) which is provided for the transport of a chair (5), having a transport case (3) and a chair (5), wherein the transport case (3) has a receiving space (30) which is delimited by side walls (31) and an upper plate (32) and the chair (5) has a frame (50) on the frame arms (51) of which at least one rotatably supported roller (52) is provided and the frame (50) carries at least one seat face (53) and, in the transport position, the chair (5) is introduced for the most part in the receiving space (30) and the chair (5) is connected by means of a connection apparatus indirectly or directly to the transport case (3), and the system (1) is supported on the ground by means of the rollers (52) of the chair (5).
**characterized in that** the chair transport system (1) has a base plate (6) which in the transport position covers the receiving space (30) and has at least one opening (60), through which a portion of the frame (50) protrudes.

2. Chair transport system according to Claim 1, **characterized in that** at least the rollers (52) protrude downward through the at least one opening (60).

3. Chair transport system according to either of the preceding claims, **characterized in that** the connection apparatus comprises at least one connection arrangement which is constructed in several pieces and the connection arrangement comprises at least a pulling portion and a hook portion, wherein the pulling or hook portion is arranged on the side wall (31) and the hook or pulling portion is arranged on the base plate (6), the frame (50) or the chair (5).

4. Chair transport system according to one of the preceding claims, **characterized in that** the backrest (54) is connected to the seat face (53) by means of a rotary joint (55) and in the transport position the backrest (54) can be folded onto the seat face (53).

5. Chair transport system according to one of the preceding Claims 1 to 3, **characterized in that** a plug connection is provided between the backrest (54) and the seat face (53) and the backrest (54) in the transport position is arranged in a storage apparatus of the chair (5).

6. Chair transport system according to Claim 5, **characterized in that** the storage apparatus is provided on or below the seat face (53) or on the frame (50) or on one of the frame arms (51).

7. Chair transport system according to one of the preceding Claims 4 to 6, **characterized in that** the chair (5) has at least one armrest (56), or two armrests (56), which is/are arranged laterally beside the seat face (53).

8. Chair transport system according to one of the preceding Claims 4 to 7, **characterized in that** the armrest (56), seat face (53), backrest (54) and/or frame (50) has a contact face (57) which in the transport position cooperates with the transport case (3).

9. Chair transport system according to one of the preceding Claims 4 to 8, **characterized in that** the height of the backrest (54) is equal to or less than the depth of the seat face (53).

10. Chair transport system according to one of the preceding Claims 4 to 9, **characterized in that** the height of the armrest (56) over the seat face (53) corresponds at least to the thickness of the backrest (54).

11. Chair transport system according to one of the preceding Claims 1 to 3, **characterized in that** at least one face of the upper plate (32) or the side wall (31) which faces the receiving space (30) has at least one receiving member which in the transport position cooperates with a portion of the chair (5), for example, the contact face (57) or the seat face (53), so as to fix the chair (5) in the transport case (3).

12. Chair transport system according to Claim 11, **characterized in that** the base plate (6) is constructed in several pieces.

13. Chair transport system according to one of the preceding Claims 11 and 12, **characterized in that** the receiving member is constructed in a U-shaped manner and is provided to receive the armrest (56) in the transport position.

14. Chair transport system according to one of the preceding Claims 11 to 13, **characterized in that** the receiving member is in the form of a recess which is arranged in the upper plate (32).

## Revendications

1. Système de transport de chaise (1), qui est prévu pour le transport d'une chaise (5), présentant un boîtier de transport (3) et une chaise (5), le boîtier de transport (3) présentant un espace de logement (30), qui est délimité par des parois latérales (31) et une plaque de tête (32), et la chaise (5) présentant un châssis (50), sur chacun des bras de châssis (51) duquel est prévu au moins une roulette (52) montée à rotation, et le châssis (50) porte au moins une surface d'assise (53) et, dans la position de transport, la chaise (5) plonge en majeure partie dans l'espace de logement (30) et la chaise (5) est reliée directement ou indirectement au boîtier de transport (3) par un dispositif de liaison et le système (1) s'appuie sur le sol par l'intermédiaire des roulettes (52) de la chaise (5),
**caractérisé en ce que** le système de transport de chaise (1) présente une plaque de fond (6) qui, dans la position de transport, recouvre l'espace de logement (30) et présente au moins une ouverture (60) à travers laquelle une partie du châssis (50) fait saillie.

2. Système de transport de chaise selon la revendication 1, **caractérisé en ce qu'**au moins les roulettes (52) font saillie vers le bas à travers l'au moins une ouverture (60).

3. Système de transport de chaise selon l'une quelconque des revendications précédentes, **caractérisé en ce que** le dispositif de liaison comprend au moins un agencement de liaison qui est réalisé en plusieurs parties et l'agencement de liaison est constitué d'au moins une partie de traction et une partie de crochet, la partie de traction ou de crochet étant agencée sur la paroi latérale (31) et la partie de crochet ou de traction étant agencée sur la plaque de fond (6), le châssis (50) ou la chaise (5).

4. Système de transport de chaise selon l'une quelconque des revendications précédentes, **caractérisé en ce que** le dossier (54) est relié à la surface d'assise (53) par l'intermédiaire d'une articulation tournante (55) et, dans la position de transport, le dossier (54) peut être rabattu sur la surface d'assise (53).

5. Système de transport de chaise selon l'une quelconque des revendications 1 à 3 précédentes, **caractérisé en ce qu'**une liaison enfichable est prévue entre le dossier (54) et la surface d'assise (53), et le dossier (54), dans la position de transport, est agencé dans un dispositif de rangement de la chaise (5).

6. Système de transport de chaise selon la revendication 5, **caractérisé en ce que** le dispositif de rangement est prévu sur ou sous la surface d'assise (53) ou sur le châssis (50) ou sur l'un des bras de châssis (51) .

7. Système de transport de chaise selon l'une quelconque des revendications 4 à 6 précédentes, **caractérisé en ce que** la chaise (5) présente au moins un, ou deux, accoudoirs (56) agencés latéralement à côté de la surface d'assise (53).

8. Système de transport de chaise selon l'une quelconque des revendications 4 à 7 précédentes, **caractérisé en ce que** l'accoudoir (56), la surface d'assise (53), le dossier (54) et/ou le châssis (50) possède une surface de contact (57) qui coopère avec le boîtier de transport (3) dans la position de transport.

9. Système de transport de chaise selon l'une quelconque des revendications 4 à 8 précédentes, **caractérisé en ce que** la hauteur du dossier (54) est égale ou inférieure à la profondeur de la surface d'assise (53).

10. Système de transport de chaise selon l'une quelconque des revendications 4 à 9 précédentes, **caractérisé en ce que** la hauteur de l'accoudoir (56) au-dessus de la surface d'assise (53) correspond au moins à l'épaisseur du dossier (54).

11. Système de transport de chaise selon l'une quelconque des revendications 1 à 3 précédentes, **caractérisé en ce qu'**au moins une surface de la plaque de tête (32) ou de la paroi latérale (31) tournée vers l'espace de logement (30) présente au moins un logement qui, dans la position de transport, coopère avec une partie de la chaise (5), par exemple la surface de contact (57) ou la surface d'assise (53), en fixant la chaise (5) dans le boîtier de transport (3).

12. Système de transport de chaise selon la revendication 11, **caractérisé en ce que** la plaque de fond (6) est réalisée en plusieurs parties.

13. Système de transport de chaise selon l'une quelconque des revendications 11 et 12 précédentes, **caractérisé en ce que** le logement est réalisé en forme de U et est prévu pour recevoir l'accoudoir (56) dans la position de transport.

14. Système de transport de chaise selon l'une quelconque des revendications 11 à 13 précédentes, **caractérisé en ce que** le logement est réalisé sous forme d'évidement agencé dans la plaque de tête (32).
